# EUROPÄISCHE PATENTSCHRIFT

(11) **EP 0 065 074 B1**
(45) Veröffentlichungstag und Bekanntmachung des Hinweises auf die Patenterteilung: **20.03.1985**
(21) Anmeldenummer: 82101416.4
(22) Anmeldetag: 25.02.1982
(51) Int. Cl.: E06B 3/66, E06B 3/96, C03C 27/00, C03C 27/12

(54) **Eckverbindung für Hohlprofile aus Leichtmetall**
Corner joint for hollow sections of light metal
Assemblage angulaire pour profils creux en métal léger

(30) Priorität: 15.05.1981 DE 3119468
(43) Veröffentlichungstag der Anmeldung: 24.11.1982
(73) Patentinhaber: Eduard Kronenberg GmbH & Co., D-5650 Solingen 1 (DE)
(72) Erfinder: Kronenberg, Max, D-5650 Solingen (DE)
(74) Vertreter: Ernicke, Hans-Dieter, Dipl.-Ing.

## Beschreibung

Die Erfindung bezieht sich auf eine Eckverbindung für Hohlprofile aus Leichtmetall, insbesondere zur Bindung von Abstandhalterrahmen einer Isolierglasscheibe, bestehend aus einem metallischen und im Querschnitt etwa U-förmigen Eckverbindungswinkel, dessen Schenkel dem Innenquerschnitt des Hohlprofiles angepasst sind und dessen gekrümmter, einen Einschnitt aufweisender Eckenbereich gegenüber den Seitenflächen der Schenkel erhaben ausgebildet ist und Anschläge für die aufzuschiebenden Hohlprofile bildet.

Eckverbindungswinkel, von denen die Erfindung ausgeht, sind beispielsweise durch die DE-B-2 532 896 und das DE-U-7 909 265 bekannt geworden. In beiden Fällen wird von einem Blechstreifen ausgegangen, der mit Einkerbungen, Asstanzungen, Einschnitten und dgl. versehen, entlang seiner Längsrichtung im Querschnitt U-förmig geprägt und schliesslich zu einem Winkel gebogen wird. Die dadurch gebildeten Schenkel des Eckverbindungswinkels weisen eine Aussenkontur auf, die der Innenkontur des Hohlprofiles entspricht, in welche der einzelne Schenkel eingeschoben oder eingepresst werden soll. Demzufolge sind die Hohlprofile quer zu ihrer Längsachse abgeschnitten. Ihre Stirnränder stossen in bekannter Weise an einen ausgebildeten Eckbereich des Eckverbindungswinkels.

Im Falle der DE-B-2 532 896 wird dieser Eckbereich nach Art einer Konsole spanlos geformt, in der sich ein Schlitz befindet, der von der Innenecke des Winkelstückes in Richtung auf dessen Scheitel verläuft. Mit dieser Massnahme will man erreichen, einen von 90° abweichenden Eckverbindungswinkel herzustellen, der in der gewünschten Winkelstellung seiner Schenkel eine noch ausreichende Steifigkeit besitzt.

Die vorbekannten Eckverbindungswinkel haben den Nachteil, dass sie besonders im gekrümmten Eckbereich instabil sein müssen, um veränderbar bezüglich der Winkeligkeit sein zu können.

Die Aufgabe der Erfindung besteht demgemäss darin, den Eckverbindungswinkel so auszugestalten, dass er sich mit einfachen Verformungswerkzeugen leicht und formgenau und damit in grosser Stückzahl herstellen lässt, wobei er eine starre und für den zu bildenden Rahmen stabilisirende Funktion ausübt.

Ausgehend von der DE-B-2 532 896 besteht die erfindungsgemässe Lösung der gestellten Aufgabe darin, dass die Seitenwände der U-förmigen Schenkel im Eckbereich des Eckverbindungswinkels einander überlappend angeordnet sind, indem ein an einen quer zur Längsachse des Schenkels sich erstreckenden Einschnitt angrenzender Wandbereich um das Mass seiner Wanddicke aus der ursprünglichen Ebene herausgeprägt ist und nach dem Biegen des Winkels an dem unverformt bleibenden anderen, an den Einschnitt angrenzenden Wandbereich zur Anlage kommt, wobei die Ränder der Überlappung die Anschlagkanten für die aufzuschiebenden Hohlprofile bilden.

Ein in dieser Weise ausgestalteter Eckverbindungswinkel lässt sich in besonders einfacher Weise vom Band automatisch herstellen und verformen. Es ist nämlich die Möglichkeit gegeben, den erfindungsgemässen Einschnitt mit dem angrenzenden herausgeprägten Abschnitt im gleichen Arbeitsgang wie die Vorbereitung zur späteren U-förmigen Profilierung des Eckverbindungswinkels vorzunehmen.

Biegt man nun den U-förmigen Zuschnitt zur Bildung der meist 90° aufeinanderstehenden Schenkel ab, dann hintergreifen sich die an die Einschnitte angrenzenden Wandbereiche und bilden eine geometrisch bestimmte Überlappung, die um das Mass der Wanddicke über die Seitenflächen der Schenkel erhaben hinausragt. Die Ränder dieser Überlappung bilden zugleich Anschlagkanten für die auf die Schenkel aufzuschiebenden Hohlprofile.

Es hat sich als vorteilhaft erwiesen, den Grund des Einschnittes halbkreisförmig zu gestalten. Dadurch werden unerwünschte Rissbildungen beim Ausprägen des dem Einschnitt benachbarten Wandabschnittes vermieden. Aus dem gleichen Grund empfiehlt es sich, die Tiefe des Einschnittes kleiner als die Tiefe des benachbarten und aus seiner ursprünglichen Ebene herausgeprägten Wandbereiches zu dimensionieren.

Im Rahmen einer Ausgestaltung der Erfindung ist vorgesehen, dass der Eckverbindungswinkel in der Aussenseite des gekrümmten Eckenbereiches eine im Querschnitt etwa v-förmige, entlang der Längsachse sich erstreckende und in die Stegfläche der Schenkel auslaufende sickenartige Einprägung aufweist. Ähnliche Stabilisierungsmassnahmen sind zwar bekannt. Die Erfindung bevorzugt eine von der Aussenseite nach innen gerichtete Einprägung, durch die 2/5 der angrenzenden Winkelschenkel jeweils verformt sind.

Ein so hergestellter Eckverbindungswinkel ist formsteif und somit für die Stabilisierung eines Leichtmetallrahmens besonders geeignet. Dessen ungeachtet können die aneinandergrenzenden Kanten der sich überlappenden Wandabschnitte auch in üblicher Weise verlötet sein.

Schliesslich sieht die Erfindung vor, dass die freien Randbereiche der Schenkel keilförmig sich verjüngend ausgebildet sind. Auf diese Weise wird angesichts der Steifigkeit des erfindungsgemässen Eckverbindungswinkels das leichte Aufschieben der Hohlprofile auf die Schenkel erleichtert.

Einzelheiten der Erfindung sind in der Zeichnung schematisch und beispielsweise dargestellt. Es zeigen:
Fig. 1 eine Seitenansicht auf einen Eckverbindungswinkel,
Fig. 2 eine Draufsicht auf den Eckverbindungswinkel gemäss Fig. 1,
Fig. 3 einen Querschnitt durch den Eckbereich des Eckverbindungswinkels gemäss Fig. 1,
Fig. 4 eine Unteransicht eines U-förmigen Zuschnittes für den Eckverbindungswinkel in einerZwischenbearbeitungsstellung vor dem Biegen dieses Zuschnittes,
Fig. 5 eine Draufsicht auf einen Stanzzuschnitt für den Eckverbindungswinkel, und
Fig. 6 eine vergrösserte Draufsicht auf einen Einschnitt.

Der in Fig. 1 dargestellte Eckverbindungswinkel 1 weist zwei durch Abbiegung erzeugte Schenkel 2, 3 auf, zwischen denen ein gekrümmter Eckenbereich 4 vorgesehen ist.

Auf die Schenkel 2, 3 werden die Stirnbereiche von Hohlprofilen 5, 6 aus Leichtmetall aufgeschoben, so dass auf diese Weise ein geschlossener Rahmen gebildet werden kann. Zur Fixierung der Hohlprofile 5, 6 auf den Schenkeln 2, 3 sind herausgeprägte Vorsprünge 9 vorgesehen, die sich reibend an der Innenfläche der Hohlprofile 5, 6 abstützen.

Der Eckenbereich 4 ist seitlich durch Überlappungen 8 von Wandbereichen 13, 14 (vgl. Figuren 3 und 4) gebildet. Diese Überlappungen 8 weisen Anschlagkanten 7 auf, an denen die Stirnränder der Hohlprofile 5, 6 zur Anlage kommen.

Die Steifigkeit des Eckverbindungswinkel 1 wird wesentlich von einer sickenförmigen Einprägung 10 bestimmt, die entlang der Mittellängsebene von aussen her in den Krümmungsbereich 4 des Eckverbindungswinkels 1 so eingeprägt wird, dass diese Einprägung 10 2/5 der Schenkel 2, 3 mit erfasst. Durch diese spanlose Verformung wird zugleich die feste Anlage der die Überlappung 8 bildenden Wandbereiche 13, 14 verbessert.

In Fig. 3 bis 6 ist nun dargestellt, wie die Überlappung 8 gebildet ist. Der Zuschnitt 15 für den Eckverbindungswinkel 1 (siehe Fig. 5) wird zunächst am Rand mit quer zur Längsrichtung sich erstreckenden Einschnitten 12 versehen. Ein an diesen Einschnitt 12 angrenzender Wandbereich 13 wird um das Mass seiner Wanddicke abgesetzt, wohingegen der andere angrenzende Wandbereich 14 unverformt bleibt. Diese Wandbereiche 13, 14 sind Bestandteil der U-förmig abgewinkelten Seitenwände der Schenkel 2, 3. Wenn man nun das in Fig. 4 dargestelle U-förmig gestaltete Profil so biegt, dass die in Fig. 1 dargestellte Form entsteht, umgreift der abgesetzte Wandbereich 13 den unverformten Wandbereich 14. Beide liegen in der abgebogenen Stellung aneinander an (Fig. 4) und bilden somit die Überlappung 8. Der Bereich der Überlappung 8 kann zusätzlich durch eine beidseitige Punktschweissung zusätzlich stabilisiert werden. Der Eckwinkel gemäss der Erfindung ist so gestaltet, dass seine Fertigung aus verschiedenen Materialien, die auch lötbar sein können, erfolgen kann.

Wie die Fig. 5 in einem Ausschnitt zeigt, werden die Eckverbindungswinkel aus einem Blechband 17 schrittweise ausgestanzt, zu dessen Vorschub die Mitnahmelöcher 16 vorgesehen werden. Der einzelne Zuschnitt 15 wird stirnseitig zunächst von Ausstanzungen 18 und seitlich von Trennschlitzen 19 gebildet. Mit den zu den Trennschlitzen 19 parallelen strichpunktierten Linien 20 werden Biegekanten dargestellt, um welche in einem nicht dargestellten weiteren Arbeitsgang die U-förmige Abbiegung der Schenkel 2, 3 erfolgt.

Von den Trennschlitzen 19 gehen die Einschnitte 12 aus, deren Grund 21 halbkreisförmig gestaltet ist, um bei den späteren Abkantungen eine Rissbildung zu vermeiden. Die Tiefe der Einschnitte 12 ist kleiner als die Tiefe der angrenzenden Ausprägung 13, deren Flächenbereich in Fig. 6 durch gestrichelte Linien 22 begrenzt ist.

Nach Beendigung der Formgebung wird der einzelne Zuschnitt 15 vom Rest des Blechbandes 17 durch Stanzung entlang der strichpunktierten Linie 23 vereinzelt.

## Patentansprüche

1. Eckverbindung für Hohlprofile aus Leichtmetall, insbesondere zur Bildung von Abstandhalterrahmen einer Isolierglasscheibe, bestehend aus einem metallischen und im Querschnitt etwa U-förmigen Eckverbindungswinkel (1), dessen Schenkel (2, 3) dem Innenquerschnitt des Hohlprofiles (5, 6) angepasst sind und dessen gekrümmter einen Einschnitt (12) aufweisender Eckenbereich (4) gegenüber den Seitenflächen der Schenkel erhaben ausgebildet ist und Anschläge für die aufzuschiebenden Hohlprofile bildet, dadurch gekennzeichnet, dass die Seitenwände der U-förmigen Schenkel (2, 3) des Eckverbindungswinkels (1) im Eckenbereich (4) einander überlappend (8) angeordnet sind, indem ein an einen quer zur Längsachse des Schenkels (2, 3) sich erstreckenden Einschnitt (12) angrenzender Wandbereich (13) um das Mass seiner Wanddicke aus der ursprünglichen Ebene abgesetzt ist und nach dem Biegen des Winkels (1) an dem unverformt bleibenden anderen, an den Einschnitt (12) angrenzenden Wandbereich (14) zur Anlage kommt, wobei die Ränder der Überlappung (8) die Anschläge (7) für die aufzuschiebenden Hohlprofile (5, 6) bilden.

2. Eckverbindung nach Anspruch 1, dadurch gekennzeichnet, dass der Bereich der Überlappung 8 beidseitig zusätzlich durch eine Punktschweissung gesichert ist.

3. Eckverbindung nach Anspruch 1 oder 2, dadurch gekennzeichnet, dass der Einschnitt (12) einen halbkreisförmigen Grund aufweist.

4. Eckverbindung nach einem der Ansprüche 1 bis 3, dadurch gekennzeichnet, dass die Tiefe des Einschnitts (12) kleiner als die Tiefe des benachbarten und aus seiner ursprünglichen Ebene herausgeprägten Wandbereiches (13) ist.

5. Eckverbindung nach Anspruch 1, dadurch gekennzeichnet, dass der Eckverbindungswinkel (1) in der Aussenseite des gekrümmten Eckenbereiches (4) eine im Querschnitt etwa v-förmige, entlang der Längsachse sich erstreckende und 2/5 in die Stegfläche der Schenkel (2, 3) auslaufende sickenartige Einprägung (10) aufweist.

6. Eckverbindung nach Anspruch 1, dadurch gekennzeichnet, dass die freien Randbereiche (11) der Schenkel (2, 3) keilförmig sich verjüngend ausgebildet sind.

## Claims

1. Corner connection member for hollow profiles of light metal, in particular to form spacer frames for an insulating glass plate, consisting of a metal corner connection angle piece having a roughly U-shaped cross-section whose arms are adapted to the internal cross-section of the hollow profile and whose curved corner region, which is provided with a notch, is formed raised relative to the side surfaces of the arms and forms stop means for the hollow profiles to be inserted, characterised in that the side walls of the U-shaped arms (2, 3) of the corner connection angle piece (1) are arranged overlapping in the corner region (4), in that a wall region (13) adjacentto a notch (12) extending transversely to the longitudinal axis of the arm (2, 3) is offset by the amount of its wall thickness from the original plane and, after bending the angle piece (1), comes to rest on the undeformed other wall region (14) adjacent to the notch (12), wherein the edges of the overlapping (8) form the stop means (7) for the hollow profiles (5, 6) to be inserted.

2. Corner connection member according to claim 1, characterised in that the region of the overlapping (8) is additionally protected on both sides by spot welding.

3. Corner connection member according to claim 1 or 2, characterised in that the notch (12) has a semi-circular base.

4. Corner connection member according to one of claims 1 to 3, characterised in that the depth of the notch (12) is less than the depth of the adjacent wall region (13) projecting from its original plane.

5. Corner connection member according to claim 1, characterised in that the corner connection angle piece in the outside of the curved corner region (4) has a flange-like impression of a roughly V-shaped cross-section which extends along the longitudinal axis and runs 2/5 into the web face of the arms (2, 3).

6. Corner connection member according to claim 1, characterised in that the free edge regions (11) of the arms (2, 3) are formed in a wedge-shaped tapering manner.

## Revendications

1. Assemblage angulaire pour profilés creux en métal léger, notamment pour former des cadres- entretoises d'une vitre isolante, constitué d'une cornière métallique d'assemblage angulaire, de section transversale sensiblement en forme de U, dont les branches sont adaptées à la section transversale intérieure du profilé creux et dont la région formant le sommet, qui est incurvée et qui présente une entaille, est en relief par rapport aux surfaces latérales des branches et forme des butées pour les profilés creux à enfiler, caractérisé en ce que les parois latérales des branches (2, 3) en forme de U de la cornière d'assemblage angulaire (1) sont disposées à recouvrement (8) dans la région formant le sommet (4), tandis qu'une région de paroi (13), adjacente à une entaille (12) s'étendant transversalement à l'axe longitudinal de la branche (2, 3), est décalée, de son épaisseur de paroi, du plan d'origine et, après le pliage de la cornière ( 1 ), vient en contact avec l'autre région de paroi (14), qui est adjacente à l'entaille (12) et qui reste non déformée, les bords des parties à recouvrement (8) formant les butées (7) pour les profilés creux (5, 6) à enfiler.

2. Assemblage angulaire suivant la revendication 1, caractérisé en ce que la région des parties à recouvrement (8) est bloquée, en outre, des deux côtés par une soudure par points.

3. Assemblage angulaire suivant la revendication 1 ou 2, caractérisé en ce que l'entaille (12) présente un fond de forme hémi-circulaire.

4. Assemblage angulaire suivant l'une des revendications 1 à 3, caractérisé en ce que la profondeur de l'entaille (12) est inférieure à la profondeur de la région de paroi (13) adjacente et sortie de son plan d'origine.

5. Assemblage angulaire suivant la revendication 1, caractérisé en ce que la cornière d'assemblage angulaire présente, dans la partie extérieure de la région incurvée formant sommet (4), une empreinte (10) de type à moulure de section transversale ayant à peu près la forme d'un v et s'étendant le long de l'axe et sortant, pour les 2/5, dans la surface formant l'âme des branches (2, 3).

6. Assemblage angulaire suivant la revendication 1, caractérisé en ce que les régions marginales libres (11) des branches (2, 3) se rétrécissent d'une manière cunéiforme.
